# EUROPÄISCHE PATENTSCHRIFT

(11) **EP 3 615 439 B1**
(45) Veröffentlichungstag und Bekanntmachung des Hinweises auf die Patenterteilung: **03.07.2024**
(21) Anmeldenummer: 17720134.0
(22) Anmeldetag: 28.04.2017
(51) Int. Cl.: B65D 5/02, B65D 5/54

(54) **VERPACKUNG UND ZUSCHNITT HIERFÜR**
PACKAGING AND BLANK THEREFOR
EMBALLAGE ET DÉCOUPE POUR CELUI-CI

(43) Veröffentlichungstag der Anmeldung: 04.03.2020
(73) Patentinhaber: Mayr-Melnhof Karton AG, 1041 Wien (AT)
(72) Erfinder: BOURNE, Timothy John, Nr. Morpeth Northumberland NE65 9HN (GB)
(74) Vertreter: Hofstetter, Schurack & Partner
(86) Internationale Anmeldenummer: PCT/EP2017/060255
(87) Internationale Veröffentlichungsnummer: WO 2018/197017

(56) Entgegenhaltungen:
- WO-A1-2015/010726
- WO-A1-2015/011186
- DE-U1-202004 011 165
- US-A1- 2010 065 621
- US-A1- 2010 219 232
- US-A1- 2011 111 938

## Beschreibung

Die vorliegende Erfindung betrifft einen Zuschnitt für die Herstellung einer Verpackung und eine Verpackung, die aus diesem Zuschnitt hergestellt ist.

Derartige Verpackungen sind in einer großen Vielzahl bekannt. Insbesondere werden derartige Verpackungen für das Abfüllen, den Transport und die Aufbewahrung von verpackten oder unverpackten rieselfähigen Waren verwendet. Bei den Waren kann es sich dabei zum Beispiel um Cerealien, Kornflakes oder andere schütt- und rieselfähige Lebensmittel oder auch Waschpulver und Ähnliches handeln. Aber auch Flüssigkeiten können in entsprechend flüssigkeitsdichten Zwischenverpackungen in den genannten Verpackungen aufbewahrt werden. Aus der DE 20 2004 011 165 U1 ist eine pulverdichte Verpackung für pulverförmige Waren bekannt. Die bekannte Verpackung ist dabei in Form eines prismatischen, oktogonalen Körpers entlang einer Längsachse ausgebildet. Nachteilig an derartigen prismatisch ausgebildeten Verpackungen ist jedoch, dass zur Abdichtung der Deckel- und/oder Bodenkonstruktion zusätzlich zu den Deckellaschen mehrere Staublaschen ausgebildet sein müssen. Insbesondere in den Eckbereichen der Deckel- und/oder Bodenkonstruktion treten zudem Instabilitäten bei Druckbelastungen dieser Bereiche, zum Beispiel bei der Lagerung oder Stapelung dieser Verpackungen übereinander, auf. Dies kann zu unerwünschten Beschädigungen der Verpackung führen. Weitere Kartonverpackungen sind aus der EP 0468 860 A1 und der US 2010/065621 A1 bekannt. Aus der US 2011/111938 A1 sind Kartonverpackungen und entsprechende Zuschnitte, insbesondere einen Zuschnitt gemäß den Merkmalen des Oberbegriffes des Anspruchs 9, bekannt. Auch die WO 2015/010726 A1 zeigt Verpackungen und Zuschnitte. Auch die WO 2015/010726 A1 zeigt Verpackungen und Zuschnitte.

Dabei sind die Staublaschen der Verpackungen derart ausgebildet, dass sie in geschlossenem Zustand der Verpackung an der oder den Seitenwänden, an der oder denen sie nicht angelenkt sind, zumindest bereichsweise aufliegen. Durch diese bekannte Ausgestaltung der Staublasche sind ein sicherer Verschluss und eine sichere Abdeckung im Bereich der Deckel- und/oder Bodenkonstruktion der Verpackung gegeben. Zudem ergibt sich eine erhöhte Belastungsstabilität der Verpackung. Bei der maschinellen Aufrichtung der Zuschnitte dieser Verpackungen, d.h. bei der Herstellung und Befüllung der Verpackung kann es jedoch aufgrund des komplexen Aufbaus der Staublaschen in einzelnen Fällen - abhängig von der Aufrichtgeschwindigkeit und dem einzufüllenden Produkt - zu Verzögerungen und Problemen des automatisierten Aufricht- und Befüllprozesses kommen.

Es ist daher die Aufgabe der vorliegenden Erfindung eine gattungsgemäße Verpackung und einen Zuschnitt hierfür bereitzustellen, welche neben einem sicheren Verschluss beziehungsweise einer sicheren Abdeckung im Bereich der Deckel- und/oder Bodenkonstruktion der Verpackung eine erhöhte Belastungsstabilität der Verpackung in diesen Bereichen gewährleisten und zudem eine schnelle und sichere maschinelle Herstellung und Befüllung der Verpackung mit Produkten erlauben.

Zur Lösung dieser Aufgaben dient eine gattungsgemäße Verpackung gemäß den Merkmalen des Anspruchs 1 sowie ein Zuschnitt gemäß den Merkmalen des Anspruchs 9. Vorteilhafte Ausgestaltungen mit zweckmäßigen Weiterbildungen der Erfindung sind in den jeweiligen abhängigen Ansprüchen angegeben.

Eine erfindungsgemäße Verpackung ist in Anspruch 1 definiert.

Durch die Ausbildung der Boden- und/oder Deckellasche ist ein sicherer Verschluss beziehungsweise eine sichere Abdeckung der Verpackung im Bereich der Deckel- und/oder Bodenkonstruktion gewährleistet. Des Weiteren ergibt sich durch das zumindest bereichsweise Aufliegen der Boden- und/oder Deckellasche auf der oder den Seitenwänden der Verpackung eine erhöhte Belastungsstabilität der Verpackung in diesen Bereichen. Unter "Aufliegen auf der oder den Seitenwänden" wird auch verstanden, dass die Boden- und/oder Deckellasche nicht direkt auf einer jeweiligen Kante der Seitenwand aufliegt. So kann die Boden- und/oder Deckellasche auch auf einem an der jeweiligen Seitenwand angelenkten Verpackungselement, wie zum Beispiel einer Staublasche, zumindest bereichsweise aufliegen. Entscheidend ist, dass die Boden- und/oder Deckellasche über die entsprechende Seitenwand hinausragt. Die erfindungsgemäßen Verpackungen können daher problemlos übereinandergestapelt werden, was zum Beispiel bei einem Versenden auf Paletten notwendig ist. Des Weiteren können gegebenenfalls im Vergleich zu bisher bekannten Verpackungen dünnere Kartonstärken verwendet werden. Schließlich gewährleistet die erfindungsgemäße Verpackung eine schnelle und sichere maschinelle Herstellung und Befüllung der Verpackung mit Produkten.

Dies ist dadurch bedingt, dass auf komplexe Aufbauten einzelner Elemente der Verpackung, insbesondere möglicher Staublaschen, verzichtet werden kann. Die Längsachse der Verpackung kann ungefähr oder genau senkrecht zu einer Boden- beziehungsweise Auflagefläche und parallel zu der Längserstreckung der Vorder- und Rückwand der Verpackung verlaufen.

In einer vorteilhaften Ausführungsform ist zudem die Bodenlasche derart ausgebildet, dass sie in Schließstellung der Verpackung den durch die stirnseitig angeordneten Seitenwände gebildeten Bereich einer Grundfläche der als prismatischer Körper ausgebildeten Verpackung komplett oder zumindest teilweise überdeckt. Dabei besteht die Möglichkeit, dass jeweils zwei Boden- und/oder Deckellaschen derart ausgebildet sind, dass sie in Schließstellung den durch die stirnseitig angeordneten Seitenwände gebildeten Bereich der Grundfläche der Verpackung komplett überdecken. Die erfindungsgemäße Verpackung gewährleistet, dass unabhängig von der Grundfläche der prismatisch ausgebildeten Verpackung, die durch die Seitenwände gebildeten Flächen zuverlässig durch die Boden- und/oder Deckellaschen überdeckt und geschlossen werden. Dabei kann die Boden- und/oder Deckellasche jeweils mindestens zwei Abschnitte umfassen, wobei ein erster, an der Vorder- oder Rückwand angelenkter Abschnitt sich in Richtung eines sich anschließenden zweiten Abschnitts verbreiternd ausgebildet ist.

Durch Konstruktionen der Erfindung ist ein sicherer Verschluss der Verpackung im Bereich der Bodenkonstruktion und/oder der Deckelkonstruktion gewährleistet. Zudem besteht die Möglichkeit, dass auch mindestens eine der Staublaschen derart ausgebildet ist, dass sie zumindest teilweise über die Grundfläche der Verpackung und damit über eine entsprechende Seitenwand an der sie nicht angelenkt ist, hinausragt und somit zu einem sicheren Verschluss und einer erhöhten Belastungsstabilität der Verpackung im Bereich der Boden- und/oder Deckelkonstruktion beiträgt.

Des Weiteren sind die Boden- und/oder Deckellasche jeweils über Schnittlinien von seitlichen Staublaschen getrennt ausgebildet, wobei die Schnittlinien in einem Winkel von 45 Grad ± 15 Grad und/oder 135 Grad ± 15 Grad ausgehend von einer jeweiligen Biegelinie der entsprechenden Seitenwandelemente verlaufend ausgebildet sind. Dadurch ist einerseits sichergestellt, dass eine Grundfläche der aus dem erfindungsgemäßen Zuschnitt herzustellenden Verpackung komplett überdeckt wird und somit die Verpackung sicher verschließt. Des Weiteren erlaubt die Konstruktion vorteilhafterweise die Herstellung der Verpackung aus einem einstückigen Zuschnitt. Letzteres führt zu deutlichen Vorteilen bezüglich der Produktionsgeschwindigkeit sowie der Herstellungskosten des erfindungsgemäßen Zuschnitts und der daraus hergestellten Verpackung.

In einer weiteren vorteilhaften Ausgestaltung der erfindungsgemäßen Verpackung ist eine Breite a der mindestens einen an der Vorder- oder Rückwand angelenkten Bodenlasche und/oder der mindestens einen an der Vorder- oder Rückwand angelenkten Deckellasche größer als eine Breite b der Vorder- oder Rückwand im Bereich der jeweiligen Anlenkung der Boden- und/oder Deckellasche. Dadurch ist auf eine einfache konstruktive Art gewährleistet, dass die entsprechende Boden- und/oder Deckellasche einerseits an der entsprechenden Seitenwand oder den entsprechenden Seitenwänden aufliegt und darüber zumindest bereichsweise hinausragt. Es ergibt sich eine erhöhte Belastungsstabilität der Verpackung, ein sicherer Verschluss der Verpackung sowie die Möglichkeit eines automatisierten Aufricht- und Befüllprozesses der Verpackung.

In einer weiteren vorteilhaften Ausgestaltung der erfindungsgemäßen Verpackung ist in einem Bereich unterhalb der Deckelkonstruktion mindestens eine Aufreißlasche ausgebildet. Dadurch ist gewährleistet, dass die sich in der Verpackung befindlichen Produkte auf eine einfache Art und Weise aus der Verpackung entnommen werden können.

In weiteren vorteilhaften Ausgestaltungen der erfindungsgemäßen Verpackung ist die Grundfläche der als prismatischer Körper ausgebildeten Verpackung vieleckig, insbesondere vier-, fünf-, sechs-, sieben-, acht-, neun-, zehn- oder zwölfeckig ausgebildet. Auch andere Formen, wie zum Beispiel gerundete Formen, oder Mischformen, obwohl nicht Teil der Erfindung, sind denkbar. Des Weiteren besteht die Möglichkeit gemäß einem anderem als dem beanspruchten Gegenstand, dass die Grundfläche der Verpackung dreieckig ausgebildet ist. Diese Ausführungsform kann einen eigenständigen erfinderischen Gehalt aufweisen. Um die Dreiecksform der Verpackung auszubilden, ist entweder die Vorder- oder die Rückwand über zwei Seitenwände, die wiederum miteinander verbunden sind, verbunden. Zumindest eine an der Vorder- oder Rückwand angelenkte Boden- und/oder Deckellasche ist dabei derart ausgebildet, dass sie in einer Schließstellung an mindestens einer der Seitenwände zumindest bereichsweise aufliegt und über mindestens eine Seitenwand, an der sie aufliegt, zumindest bereichsweise hinausragt. Durch eine derartige Ausbildung der Boden- und/oder Deckellasche ist ein sicherer Verschluss beziehungsweise eine sichere Abdeckung der Verpackung im Bereich der Deckel- und/oder Bodenkonstruktion gewährleistet.

Ein weiterer Aspekt der Erfindung betrifft einen Zuschnitt gemäß Anspruch 9. Ein derartig ausgebildeter Zuschnitt gewährleistet die Herstellung einer Verpackung mit einem sicheren Verschluss beziehungsweise einer sicheren Abdeckung im Bereich der Deckel- und/oder Bodenkonstruktion. Zudem führt der erfindungsgemäße Zuschnitt zu einer erhöhten Belastungsstabilität der daraus hergestellten Verpackung in den Bereichen der Deckel- und/oder Bodenkonstruktion. Der erfindungsgemäße Zuschnitt kann auch ohne Probleme bei automatisierten Aufricht- und Befüllprozessen zum Einsatz kommen, da auf komplexere Konstruktionen, wie zum Beispiel entsprechend komplexen Ausgestaltungen von Staublaschen, verzichtet werden kann. Zudem sind die Boden- und/oder Deckellasche jeweils über Schnittlinien von seitlichen Staublaschen getrennt ausgebildet, wobei die Schnittlinien in einem Winkel von 45 Grad ± 15 Grad und/oder 135 Grad ± 15 Grad ausgehend von einer jeweiligen Biegelinie der entsprechenden Seitenwandelemente verlaufend ausgebildet sind. Dadurch ist einerseits sichergestellt, dass eine Grundfläche der aus dem erfindungsgemäßen Zuschnitt herzustellenden Verpackung komplett überdeckt wird und somit die Verpackung sicher verschließt. Des Weiteren erlaubt die Konstruktion vorteilhafterweise die Herstellung der Verpackung aus einem einstückigen Zuschnitt. Letzteres führt zu deutlichen Vorteilen bezüglich der Produktionsgeschwindigkeit sowie der Herstellungskosten des erfindungsgemäßen Zuschnitts und der daraus hergestellten Verpackung.

In einer weiteren vorteilhaften Ausgestaltung des erfindungsgemäßen Zuschnitts ist eine Breite a der mindestens einen an dem Vorder- oder Rückwandelement angelenkten Bodenlasche und/oder der mindestens einen an dem Vorder- oder Rückwandelement angelenkten Deckellasche größer als eine Breite b der Vorder- oder Rückwandelemente im Bereich der jeweiligen Anlenkung der Boden- und/oder Deckellasche. Damit ist konstruktiv sichergestellt, dass ein sicherer Verschluss und eine entsprechende Erhöhung der Belastungsstabilität der aus dem Zuschnitt hergestellten Verpackung möglich sind.

In weiteren vorteilhaften Ausgestaltungen des erfindungsgemäßen Zuschnitts umfasst die Boden- und/oder Deckellasche jeweils mindestens zwei Abschnittsbereiche, wobei ein erster, an dem Vorder- oder Rückwandelement angelenkter Abschnittsbereich sich in Richtung eines sich anschließenden zweiten Abschnittsbereichs verbreiternd ausgebildet ist.

In einer weiteren vorteilhaften Ausgestaltung des erfindungsgemäßen Zuschnitts ist mindestens eine an einem bodenseitigen und/oder deckelseitigen Ende zumindest einer stirnseitigen Seitenwand angelenkte Staublasche ausgebildet. Die Staublaschen dienen zudem dem sicheren Verschluss der aus dem erfindungsgemäßen Zuschnitt hergestellten Verpackung. Des Weiteren kann auch mindestens eine Staublasche derart ausgebildet sein, dass sie über eine Grundfläche der hergestellten Verpackung und damit über eine entsprechende Seitenwand der Verpackung zumindest bereichsweise hinausragt. Dadurch ergibt sich eine weitere Stabilitätserhöhung der aus dem Zuschnitt hergestellten Verpackung.

In einer weiteren vorteilhaften Ausgestaltung des Zuschnitts umfasst der Zuschnitt eine Aufreißlasche mit einer Grifflasche. Dadurch ist ein einfaches Öffnen der aus dem Zuschnitt hergestellten Verpackung gewährleistet.

Die Erfindung ist in den Ansprüchen 1-13 definiert.

Dabei zeigt:
- Figur 1: eine schematische seitliche Darstellung einer erfindungsgemäßen Verpackung in geschlossenem Zustand;
- Figur 2: eine schematische Darstellung der Verpackung gemäß Figur 1 von Vorne;
- Figur 3: eine schematische Darstellung eines erfindungsgemäßen Zuschnitts der Verpackung gemäß Figur 1; und
- Figur 4: eine schematische Detaildarstellung des in Figur 3 gezeigten Zuschnitts.

Figur 1 zeigt eine schematische Darstellung einer Verpackung 10, die insbesondere zur Aufbewahrung und dem Transport von verpackten oder unverpackten schütt-, pulver- und rieselfähigen Lebensmitteln oder Reinigungsprodukten dient. Aber auch Flüssigkeiten können in entsprechend flüssigkeitsdichten Zwischenverpackungen in der Verpackung 10 aufbewahrt werden. Die Verpackung 10 weist dabei eine Vorderwand 12 und eine Rückwand 14 auf, die über jeweils drei Seitenwände 22, 22', 22", 24, 24', 24" (siehe auch Figuren 2 und 3) verbunden sind. Die Seitenwände 22, 22', 22", 24, 24', 24" bilden die Stirnseiten 16, 18 der Verpackung 10. Man erkennt, dass die Verpackung 10 in Form eines prismatischen Körpers entlang einer parallel zu der Längserstreckung der Vorder- und Rückwand 12, 14 verlaufenden Längsachse L ausgebildet ist und eine achteckige Grundfläche 38 aufweist. Die Verpackung 10 weist zudem eine Bodenkonstruktion 20 auf, die jeweils eine an der Vorder- und Rückwand 12, 14 angelenkte Bodenlasche 26, 28 zum bodenseitigen Verschluss der Verpackung 10 aufweist (siehe auch Figur 3). Des Weiteren weist die Verpackung 10 eine Deckelkonstruktion 30 auf, wobei die Deckelkonstruktion 30 jeweils eine an der Vorder- und Rückwand 12, 14 angelenkte Deckellasche 32, 34 zum deckelseitigen Verschluss der Verpackung umfasst.

Man erkennt, dass die Deckellaschen 32, 34 jeweils zwei Abschnittsbereiche 32', 32", 34', 34" umfassen, wobei ein erster, jeweils an der Vorder- und Rückwand 12, 14 angelenkter Abschnittsbereich 32", 34" sich in Richtung des sich anschließenden zweiten Abschnittbereichs 32' (nicht dargestellt), 34' verbreiternd ausgebildet ist. Die Bodenlaschen 26, 28 sind entsprechend ausgebildet (nicht dargestellt). Des Weiteren erkennt man, dass die Deckellaschen 32, 34 zudem derart ausgebildet sind, dass sie in der Schließstellung der Verpackung 10 den durch die stirnseitig angeordneten Seitenwände 22, 22', 22", 24, 24', 24" gebildeten Bereich einer Grundfläche 38 der als prismatischer Körper ausgebildeten Verpackung 10 komplett überdecken. Entsprechendes gilt für die Bodenlaschen 26, 28 (nicht dargestellt).

Zudem wird deutlich, dass die Boden- und Deckellaschen 26, 28, 32, 34 derart ausgebildet sind, dass sie in der dargestellten Schließstellung der Verpackung 10 an den die Vorder- und Rückwand 12, 14 verbindenden Seitenwänden 22, 22', 22", 24, 24', 24" zumindest bereichsweise aufliegen und über mindestens eine der Seitenwände 22, 22', 22", 24, 24', 24" bereichsweise hinausragen. Dadurch ergibt sich eine deutliche Erhöhung der Formstabilität der Verpackung 10. Zudem ist ein sicherer Verschluss der Verpackung 10 gewährleistet. Um dies konstruktiv zu erreichen, ist eine Breite a der an der Vorder- oder Rückwand 12, 14 angelenkten Deckellaschen 32, 34 sowie der entsprechenden Bodenlaschen 26, 28 größer als eine Breite b der Vorder- und Rückwand 12, 14 im Bereich der jeweiligen Anlenkung der Boden- und Deckellasche 32, 34. Die Breite b entspricht dabei der Länge der Biegelinien 66, 70, die zwischen der Vorderwand 12 und der Deckellasche 32 beziehungsweise der Rückwand 14 und der Deckellasche 34 ausgebildet sind. Entsprechendes gilt für die Biegelinien 74, 78, die zwischen der Vorderwand 12 und der Bodenlasche 26 beziehungsweise der Rückwand 14 und der Bodenlasche 28 ausgebildet sind (siehe auch Fig. 3).

Aus Figur 1 wird zudem deutlich, dass die Verpackung 10 eine achteckige Grundform 38 aufweist. Um dies zu erreichen, ist die Vorderwand 12 über entsprechende Biegelinien 56, 60 mit jeweiligen Seitenwänden 22', 24' verbunden, wobei die Seitenwände 22', 24" wiederum über Biegelinien 54, 62 mit den Seitenwänden 22, 24 und diese über die Biegelinien 52, 64 mit den Seitenwänden 22", 24' verbunden sind (vergleiche auch Figur 2). Die Seitenwände 22", 24' sind wiederum über entsprechende Biegelinien 50, 82 (vergleiche auch Figur 3) mit der Rückwand 14 verbunden. Dabei ist anzumerken, dass die Seitenwand 24' über die Biegelinie 64 auch mit einer Klebelasche 58 verbunden ist, wobei die Klebelasche 58 mit einer Innenseite der Seitenwand 24 zur Herstellung der Verpackung 10 verklebt wird (nicht dargestellt).

Des Weiteren erkennt man, dass im Abschnittsbereich 34" der Deckellasche 34 eine Rilllinie 90 ausgebildet ist. Diese parallel zur Vorder- und Rückwand 12, 14 verlaufende Rilllinie 90 dient zur Stabilitätserhöhung der Deckellasche 34. In einem Bereich unterhalb der Deckelkonstruktion 30 ist zudem eine Aufreißlasche 44 ausgebildet. Die Aufreißlasche 44 wird dabei in dem in Figur 1 dargestellten Bereich mittels der parallel zueinander verlaufenden Perforationslinien 92, 94 gebildet.

Figur 2 zeigt eine weitere schematische Darstellung der Verpackung 10 gemäß Figur 1 in einer Darstellung von vorne. Man erkennt wiederum die insgesamt achteckige Ausgestaltung der Grundfläche 38 der Verpackung 10. Zudem wird deutlich, dass die Aufreißlasche 44 in einer Grifflasche 96 endet, wobei die Grifflasche 96 über den Umfang der Verpackung 10 hinausragt. Die Seitenfläche 24 weist im Bereich und auf Höhe der Aufreißlasche 44 eine Perforation 46 auf, die nach einem Aufreißen der Aufreißlasche 44 die Deckelkonstruktion 30 in diesem Bereich von der Verpackung 10 löst und somit zum Öffnen der Verpackung 10 beiträgt. Die Perforation 46 geht auf der Rückseite 14 in eine Rilllinie 84 über (vergleiche Figur 3), die als eine Art Gelenk für die Deckelkonstruktion 30 dient. Aus der Figur 2 wird wiederum deutlich, dass die Boden- und Deckellaschen 26, 28, 32, 34 derart ausgebildet sind, dass sie auf den die Vorder- und Rückwand 12, 14 verbindenden Seitenwänden 22, 22', 22", 24, 24', 24" bereichsweise aufliegen und über diese zumindest bereichsweise hinausragen.

Figur 3 zeigt eine schematische Darstellung eines Zuschnitts 48 der Verpackung 10 gemäß Figur 1. Der Zuschnitt 48 umfasst über Biegelinien 50, 52, 54, 56, 60, 62, 64, 82 verbundene Vorderwand-, Rückwand- und Seitenwandelemente 12, 14, 22, 22', 22", 24, 24', 24" zur Ausbildung der Verpackung 10 als prismatischer Formkörper in gefaltetem Zustand des Zuschnitts 48 (siehe Figuren 1 und 2). Man erkennt, dass der Zuschnitt 48 jeweils eine an dem jeweiligen Vorder- und Rückwandelement 12, 14 angelenkte Deckel- und Bodenlasche 32, 34, 26, 28 aufweist. An den jeweiligen Enden der Seitenwände 22, 22', 22", 24, 24', 24" sind jeweils eine mittlere Staublasche 36 und seitliche Staublaschen 40, 42 über entsprechende Biegelinien 68, 72, 72', 76, 80, 80' angelenkt. Die Deckel- und Bodenlaschen 32, 34, 26, 28 sind über entsprechende Biegelinien 66, 70, 74, 78 mit dem entsprechenden Vorder- und Rückwandelement 12, 14 verbunden. An dem Seitenwandelement 24' ist zudem eine Klebelasche 58 über die Biegelinie 64 angelenkt.

Man erkennt, dass die an dem Vorderwandelement 12 angelenkte Bodenlasche 26 sowie die Deckellasche 32 wie auch die an der Rückwand 14 angelenkte Bodenlasche 28 und die entsprechende Deckellasche 34 jeweils derart ausgebildet sind, dass sie in einer Schließstellung der aus dem Zuschnitt 48 hergestellten Verpackung 10 an mindestens einer der die Vorder- und Rückwandelemente 12, 14 verbindenden Seitenwandelemente 22, 22', 22", 24, 24', 24" zumindest bereichsweise aufliegt und über mindestens eines dieser Seitenwandelemente 22, 22', 22", 24, 24', 24", an der sie aufliegen, zumindest bereichsweise hinausragen (vergleiche auch Figuren 1 und 2). Um dies zu gewährleisten, ist die Breite a der an den Vorder- und Rückwandelementen 12, 14 angelenkten Bodenlaschen 26, 28 und der an dem Vorder- beziehungsweise Rückwandelement 12, 14 angelenkten Deckellaschen 32, 34 größer als die Breite b der entsprechenden Vorder- und Rückwandelemente 12, 14 im Bereich der jeweiligen Anlenkung der Boden- und/oder Deckellaschen 26, 28, 32, 34. Zudem wird deutlich, dass die Boden- und Deckellaschen 26, 28, 32, 34 jeweils über entsprechende Schnittlinien 86, 88 von den seitlichen Staublaschen 40, 42 getrennt ausgebildet sind, wobei die Schnittlinien 86, 88 in einem Winkel von circa 45 Grad beziehungsweise circa 135 Grad ausgehend von der jeweiligen Biegelinien 68, 72, 72', 78, 80, 80' der entsprechenden Seitenwandelemente 22', 22", 24', 24" verlaufend ausgebildet sind.

Aus der Figur 3 wird zudem deutlich, dass die Boden- und Deckellaschen 26, 28, 32, 34 jeweils zwei Abschnittsbereiche 26', 26", 28', 28", 32', 32", 34', 34" umfassen, wobei ein erster, an dem Vorder- oder Rückwandelement 12, 14 angelenkter Abschnittsbereich 26", 28", 32", 34" sich in Richtung des sich anschließenden zweiten Abschnittsbereichs 26', 28', 32', 34' verbreiternd ausgebildet ist.

Zudem wird aus Figur 3 die Ausgestaltung der Aufreißlasche 44 deutlich. Die Aufreißlasche 44 wird insbesondere durch die beiden Perforationslinien 92, 94 definiert. Die Aufreißlasche 44 im Bereich des Rückwandelementes 14 in die Rilllinie 84 über, welche wiederum in eine Perforation 46 übergeht, die in dem dargestellten Ausführungsbeispiel in dem Seitenwandelement 24' und der Klebelasche 58 ausgebildet ist. An dem der Perforation 46 gegenüberliegenden Ende endet die Aufreißlasche 44 in der Grifflasche 96. Auch aus Figur 3 ist die Ausbildung der Rilllinien 90 in der Bodenlasche 28 und der Deckellasche 34 erkennbar. Weitere Rilllinien 98 sind in den mittleren Staublaschen 36 ausgebildet und dienen auch hierbei wiederum zur Verbesserung der Stabilität dieses Elementes beziehungsweise dieses Bereichs des Zuschnitts 48 beziehungsweise der Verpackung 10.

Figur 4 zeigt eine schematische Detaildarstellung des in Figur 3 gezeigten Zuschnitts. Man erkennt, dass das Ende des Abschnittsbereichs 32" der Deckellasche 32 erst im Bereich des Seitenwandelements 24" endet. Die Schnittlinie 86 schneidet daher die Biegelinie 72, welche wiederum das Seitenwandelement 24" mit der seitlichen Staublasche 40 verbindet. Zudem ist ein geringfügiger Versatz der Biegelinie 70, über welche die Deckellasche 32 an der Vorderwand 12 angelenkt ist, zu der Biegelinie 72 erkennbar. Dadurch ergibt sich eine Art Überhang der Deckellasche 32 in diesem Bereich, wobei dieser Überhang dazu dient, über das entsprechende Seitenwandelement 24" im zusammengefügten Zustand der Verpackung 10 hinauszuragen. Entsprechendes gilt für das andere Ende der Deckellasche 32. Die weitere Deckellasche 34 sowie die Bodenlaschen 26, 28 weisen hierzu identische Konstruktionen auf.

Die in den vorhergehenden Figuren beschriebenen Ausführungsbeispiele der Verpackung 10 beziehungsweise des Zuschnitts 48 dienen zur Verdeutlichung des Grundprinzips der vorliegenden Erfindung. Insbesondere ist eine Vielzahl unterschiedlich ausgebildeter Verpackungen denkbar. So können die Grundflächen 38 der als prismatischer Körper ausgebildeten Verpackung 10 nicht nur achteckig sondern auch vier-, fünf-, sechs-, sieben-, neun-, zehn- oder zwölfeckig ausgebildet sein. Aber auch andere Formen sind möglich.

Die vorhergehenden beschriebenen Verpackungen sind als Faltschachteln ausgebildet. Die erfindungsgemäße Verpackung und der erfindungsgemäße Zuschnitt bestehen aus Karton, Papier, oder Kunststoff.

## Patentansprüche

1. Verpackung aus Karton, Papier oder Kunststoff, die aus einem Zuschnitt nach einem der Ansprüche 9 bis 13 hergestellt ist, umfassend
- eine Vorderwand (12) und eine Rückwand (14), jeweils mindestens eine die Vorder- und Rückwand (12, 14) verbindende Seitenwand (22, 22', 22", 24, 24', 24") zur Ausbildung von jeweiligen Stirnseiten (16, 18) der Verpackung (10), wobei die Verpackung (10) in Form eines prismatischen Körpers entlang einer Längsachse (L) ausgebildet ist,
- eine Bodenkonstruktion (20) umfassend mindestens eine an der Vorder- oder Rückwand (12, 14) angelenkte Bodenlasche (26, 28) zum bodenseitigen Verschluss der Verpackung (10), und
- eine Deckelkonstruktion (30) umfassend mindestens eine an der Vorder- oder Rückwand (12, 14) angelenkte Deckellasche (32, 34) zum deckelseitigen Verschluss der Verpackung (10),
wobei die mindestens eine an der Vorder- oder Rückwand (12, 14) angelenkte Bodenlasche (26, 28) und/oder die mindestens eine an der Vorder- oder Rückwand (12, 14) angelenkte Deckellasche (32, 34) jeweils derart ausgebildet ist, dass sie in einer Schließstellung an mindestens einer die Vorder- und Rückwand (12, 14) verbindenden Seitenwände (22, 22', 22", 24, 24', 24") zumindest bereichsweise aufliegt und über mindestens eine Seitenwand (22, 22', 22", 24, 24', 24"), an der sie aufliegt, zumindest bereichsweise hinausragt, und dass die mindestens eine Deckellasche (32, 34) derart ausgebildet ist, dass sie in Schließstellung den durch die stirnseitig angeordneten Seitenwände (22, 22', 22", 24, 24', 24") gebildeten Bereich einer Grundfläche (38) der als prismatischer Körper ausgebildeten Verpackung (10) komplett überdeckt, und wobei
die Bodenkonstruktion (20) mindestens eine an einem bodenseitigen Ende zumindest einer stirnseitigen Seitenwand (22, 22', 22", 24, 24', 24") angelenkte Staublasche (36, 40, 42) umfasst und/oder die Deckelkonstruktion (30) mindestens eine an einem deckelseitigen Ende zumindest einer stirnseitigen Seitenwand (22, 22', 22", 24, 24', 24") angelenkte Staublasche (36, 40, 42) umfasst,
wobei die Boden- und/oder Deckellasche (26, 28, 32, 34) jeweils über Schnittlinien (86, 88) von seitlichen Staublaschen (40, 42) getrennt ausgebildet sind, wobei die Schnittlinien (86, 88) in einem Winkel von 45° ± 15° und/oder 135° ± 15° ausgehend von einer jeweiligen Biegelinie (68, 72, 72', 78, 80, 80') der entsprechenden Seitenwandelemente (22', 22", 24', 24") verlaufend ausgebildet sind.

2. Verpackung nach Anspruch 1,
wobei eine Breite (a) der mindestens einen an der Vorder- oder Rückwand (12, 14) angelenkten Bodenlasche (26, 28) und/oder der mindestens einen an der Vorder- oder Rückwand (12, 14) angelenkten Deckellasche (32, 34) größer ist als eine Breite (b) der Vorder- oder Rückwand (12, 14) im Bereich der jeweiligen Anlenkung der Boden- und/oder Deckellasche (26, 28, 32, 34).

3. Verpackung nach Anspruch 1 oder 2,
wobei die Bodenlasche (26, 28) derart ausgebildet ist, dass sie in Schließstellung den durch die stirnseitig angeordneten Seitenwände (22, 22', 22", 24, 24', 24") gebildeten Bereich einer Grundfläche (38) der als prismatischer Körper ausgebildeten Verpackung (10) komplett oder zumindest teilweise überdeckt.

4. Verpackung nach Anspruch 1 oder 2,
wobei jeweils zwei Boden und/oder Deckellaschen (26, 28, 32, 34) derart ausgebildet ist, dass sie in Schließstellung den durch die stirnseitig angeordneten Seitenwände (22, 22', 22", 24, 24', 24") gebildeten Bereich einer Grundfläche (38) der als prismatischer Körper ausgebildeten Verpackung (10) komplett überdeckt.

5. Verpackung nach einem der vorhergehenden Ansprüche,
wobei die Boden- und/oder Deckellasche (26, 28, 32, 34) jeweils mindestens zwei Abschnittsbereiche (26', 26"; 28', 28"; 32', 32"; 34', 34") umfasst, wobei ein erster, an der Vorder- oder Rückwand (12, 14) angelenkter Abschnittsbereich (26", 28", 32", 34") sich in Richtung eines sich anschließenden zweiten Abschnittsbereich (26', 28', 32', 34') verbreiternd ausgebildet ist.

6. Verpackung nach einem der vorhergehenden Ansprüche,
wobei in einem Bereich unterhalb der Deckelkonstruktion (30) mindestens eine Aufreißlasche (44) ausgebildet ist.

7. Verpackung nach Anspruch 1,
wobei die Boden- und/oder Deckellasche (26, 28, 32, 34) in einer Schließstellung zumindest teilweise auf mindestens einer der Staublaschen (36, 40, 42) zumindest teilweise zu liegen kommt.

8. Verpackung nach einem der vorhergehenden Ansprüche,
wobei eine Grundfläche (38) der als prismatischer Körper ausgebildeten Verpackung (10) vieleckig, insbesondere vier-, fünf-, sechs-, sieben-, acht-, zehn- oder zwölfeckig ausgebildet ist.

9. Zuschnitt für die Herstellung einer Verpackung (10) aus Karton, Papier oder Kunststoff, umfassend über Biegelinien (50, 52, 54, 56, 60, 62, 64, 82) verbundene Vorderwand-, Rückwand- und Seitenwandelemente (12, 14, 22, 22', 22", 24, 24', 24") zur Ausbildung der Verpackung (10) als prismatischer Formkörper in gefaltetem Zustand des Zuschnitts (48), wobei der Zuschnitt (48) mindestens eine an dem Vorderwandelement (12, 14) angelenkte Deckel- und/oder Bodenlasche (32, 34; 26, 28) umfasst oder der Zuschnitt (48) mindestens eine an dem Rückwandelement (12, 14) angelenkte Deckel- und/oder Bodenlasche (32, 34; 26, 28) umfasst,
wobei die mindestens eine an dem Vorder- oder Rückwandelement (12, 14) angelenkte Bodenlasche (26, 28) und/oder die mindestens eine an dem Vorder- oder Rückwandelement (12, 14) angelenkte Deckellasche (32, 34) jeweils derart ausgebildet ist, dass sie in einer Schließstellung der Verpackung (10) an mindestens einer die Vorder- und Rückwandelemente (12, 14) verbindenden Seitenwandelemente (22, 22', 22", 24, 24', 24") zumindest bereichsweise aufliegt und über mindestens ein Seitenwandelement (22, 22', 22", 24, 24', 24"), an der sie aufliegt, zumindest bereichsweise hinausragt und dass die mindestens eine Deckellasche (32, 34) derart ausgebildet ist, dass sie in Schließstellung den durch die stirnseitig angeordneten Seitenwandelemente (22, 22', 22", 24, 24', 24") gebildeten Bereich einer Grundfläche (38) der als prismatischer Körper ausgebildeten Verpackung (10) komplett überdeckt,
**dadurch gekennzeichnet,**
**dass** die Boden- und/oder Deckellasche (26, 28, 32, 34) jeweils über Schnittlinien (86, 88) von seitlichen Staublaschen (40, 42) getrennt ausgebildet sind, wobei die Schnittlinien (86, 88) in einem Winkel von 45° ± 15° und/oder 135° ± 15° ausgehend von einer jeweiligen Biegelinie (68, 72, 72', 78, 80, 80') der entsprechenden Seitenwandelemente (22', 22", 24', 24") verlaufend ausgebildet sind.

10. Zuschnitt nach Anspruch 9,
wobei eine Breite (a) der mindestens einen an dem Vorder- oder Rückwandelement (12, 14) angelenkten Bodenlasche (26, 28) und/oder der mindestens einen an dem Vorder- oder Rückwandelement (12, 14) angelenkten Deckellasche (32, 34) größer ist als eine Breite (b) der Vorder- oder Rückwandelemente (12, 14) im Bereich der jeweiligen Anlenkung der Boden- und/oder Deckellasche (26, 28, 32, 34).

11. Zuschnitt nach Anspruch 9 oder 10,
wobei die Boden- und/oder Deckellasche (26, 28, 32, 34) jeweils mindestens zwei Abschnittsbereiche (26', 26"; 28', 28"; 32', 32"; 34', 34") umfasst, wobei ein erster, an dem Vorder- oder Rückwandelement (12, 14) angelenkter Abschnittsbereich (26", 28", 32", 34") sich in Richtung eines sich anschließenden zweiten Abschnittbereichs (26', 28', 32', 34') verbreiternd ausgebildet ist.

12. Zuschnitt nach einem der Ansprüche 9 bis 11,
wobei mindestens eine an einem bodenseitigen und/oder deckelseitigen Ende zumindest einer stirnseitigen Seitenwand (22, 22', 22", 24, 24', 24") angelenkte Staublasche (36, 40, 42) ausgebildet ist.

13. Zuschnitt nach einem der Ansprüche 9 bis 12,
wobei der Zuschnitt (48) eine Aufreißlasche (44) mit einer Grifflasche (96) umfasst.

## Claims

1. A packaging of cardboard, paper or plastic, which is produced from a blank according to any one of claims 9 to 13, comprising
- a front wall (12) and a rear wall (14), each at least one sidewall (22, 22', 22", 24, 24', 24") connecting the front and rear walls (12, 14) for forming respective end sides (16, 18) of the packaging (10), wherein the packaging (10) is formed in the form of a prismatic body along a longitudinal axis (L),
- a bottom construction (20) comprising at least one bottom flap (26, 28) hinged to the front or rear wall (12, 14) for bottom-side closure of the packaging (10), and
- a lid construction (30) comprising at least one lid flap (32, 34) hinged to the front or rear wall (12, 14) for lid-side closure of the packaging (10),
wherein the at least one bottom flap (26, 28) hinged to the front or rear wall (12, 14) and/or the at least one lid flap (32, 34) hinged to the front or rear wall (12, 14) is each formed such that is rests on at least one of side walls (22, 22', 22", 24, 24', 24") connecting the front and rear walls (12, 14) at least in certain areas and protrudes beyond at least one sidewall (22, 22', 22", 24, 24', 24"), on which it rests, at least in certain areas in a closed position, and that the at least one lid flap (32, 34) is formed such that it completely covers the area of a base surface (38), formed by the sidewalls (22, 22', 22", 24, 24', 24") arranged on the end side, of the packaging (10) formed as a prismatic body in closed position, and wherein
the bottom construction (20) comprises at least one dust flap (36, 40, 42) hinged to a bottom-side end of at least one end-side sidewall (22, 22', 22", 24, 24', 24") and/or the lid construction (30) comprises at least one dust flap (36, 40, 42) hinged to a lid-side end of at least one end-side sidewall (22, 22', 22", 24, 24', 24"),
wherein the bottom and/or lid flap (26, 28, 32, 34) are respectively formed separated from lateral dust flaps (40, 42) via cutting lines (86, 88), wherein the cutting lines (86, 88) are formed extending at an angle of 45° ± 15° and/or 135° ± 15° starting from a respective bending line (68, 72, 72', 78, 80, 80') of the corresponding sidewall elements (22', 22", 24', 24").

2. The packaging according to claim 1,
wherein a width (a) of the at least one bottom flap (26, 28) hinged to the front or rear wall (12, 14) and/or of the at least one lid flap (32, 34) hinged to the front or rear wall (12, 14) is larger than a width (b) of the front or rear wall (12, 14) in the area of the respective hinge of the bottom and/or lid flap (26, 28, 32, 34).

3. The packaging according to claim 1 or 2,
wherein the bottom flap (26, 28) is formed such that it completely or at least partially covers the area of a base surface (38), formed by the sidewalls (22, 22', 22", 24, 24', 24") arranged on the end side, of the packaging (10) formed as a prismatic body in closed position.

4. The packaging according to claim 1 or 2,
wherein each two bottom and/or lid flaps (26, 28, 32, 34) are formed such that they completely cover the area of a base surface (38), formed by the sidewalls (22, 22', 22", 24, 24', 24") arranged on the end side, of the packaging (10) formed as a prismatic body in closed position.

5. The packaging according to any one of the preceding claims,
wherein the bottom and/or lid flap (26, 28, 32, 34) each comprises at least two section areas (26', 26"; 28', 28"; 32', 32"; 34', 34"), wherein a first section area (26", 28", 32", 34") hinged to the front or rear wall (12, 14) is formed widening towards an adjoining second section area (26', 28', 32', 34').

6. The packaging according to any one of the preceding claims,
wherein at least one tear-open flap (44) is formed in an area below the lid construction (30).

7. The packaging according to claim 1,
wherein the bottom and/or lid flap (26, 28, 32, 34) at least partially comes to rest on at least one of the dust flaps (36, 40, 42) in a closed position.

8. The packaging according to any one of the preceding claims,
wherein a base surface (38) of the packaging (10) formed as a prismatic body is polygonally, in particular quadrangularly, pentagonally, hexagonally, heptagonally, octagonally, decagonally or dodecagonally formed.

9. A blank for producing a packaging (10) of cardboard, paper or plastic, comprising front wall, rear wall and sidewall elements (12, 14, 22, 22', 22", 24, 24', 24") connected via bending lines (50, 52, 54, 56, 60, 62, 64, 82) for forming the packaging (10) as a prismatic form body in folded state of the blank (48), wherein the blank (48) comprises at least one lid and/or bottom flap (32, 34; 26, 28) hinged to the front wall element (12, 14) or the blank (48) comprises at least one lid and/or bottom flap (32, 34; 26, 28) hinged to the rear wall element (12, 14),
wherein the at least one bottom flap (26, 28) hinged to the front or rear wall element (12, 14) and/or the at least one lid flap (32, 34) hinged to the front or rear wall element (12, 14) are each formed such that they rest on at least one of sidewall elements (22, 22', 22", 24, 24', 24") connecting the front and rear wall elements (12, 14) at least in certain areas and protrudes beyond at least one sidewall element (22, 22', 22", 24, 24', 24"), on which it rests, at least in certain areas in a closed position of the packaging (10), and that the at least one lid flap (32, 34) is formed such that it completely covers the area of a base surface (38), formed by the sidewall elements (22, 22', 22", 24, 24', 24") arranged on the end side, of the packaging (10) formed as a prismatic body in closed position,
**characterized in that**
the bottom and/or lid flap (26, 28, 32, 34) are each formed separated from lateral dust flaps (40, 42) via cutting lines (86, 88), wherein the cutting lines (86, 88) are formed extending at an angle of 45° ± 15° and/or 135° ± 15° starting from a respective bending line (68, 72, 72', 78, 80, 80') of the corresponding sidewall elements (22', 22", 24', 24").

10. The blank according to claim 9,
wherein a width (a) of the at least one bottom flap (26, 28) hinged to the front or rear wall element (12, 14) and/or of the at least one lid flap (32, 34) hinged to the front or rear wall element (12, 14) is larger than a width (b) of the front or rear wall elements (12, 14) in the area of the respective hinge of the bottom and/or lid flap (26, 28, 32, 34).

11. The blank according to claim 9 or 10,
wherein the bottom and/or lid flap (26, 28, 32, 34) each includes at least two section areas (26', 26"; 28', 28"; 32', 32"; 34', 34"), wherein a first section area (26", 28", 32", 34") hinged to the front or rear wall element (12, 14) is formed widening towards an adjoining, second section area (26', 28', 32', 34').

12. The blank according to any one of claims 9 to 11,
wherein at least one dust flap (36, 40, 42) hinged to a bottom-side and/or lid-side end of at least one end-side sidewall (22, 22', 22", 24, 24', 24") is formed.

13. The blank according to any one of claims 9 to 12,
wherein the blank (48) comprises a tear-open flap (44) with a gripping flap (96).

## Revendications

1. Emballage en carton, en papier ou en matière plastique, fabriqué à partir d'une découpe selon l'une des revendications 9 à 13, comprenant :
- une paroi avant (12) et une paroi arrière (14), au moins une paroi latérale (22, 22', 22", 24, 24', 24") reliant respectivement les parois avant et arrière (12, 14) pour former des faces d'extrémité (16, 18) respectives de l'emballage (10), l'emballage (10) étant réalisé sous la forme d'un corps prismatique le long d'un axe longitudinal (L),
- une structure de fond (20) comprenant au moins une languette de fond (26, 28) articulée sur la paroi avant ou arrière (12, 14) pour fermer l'emballage (10) côté fond, et
- une structure de couvercle (30) comprenant au moins une languette de couvercle (32, 34) articulée sur la paroi avant ou arrière (12, 14) pour fermer l'emballage (10) côté couvercle,
la au moins une languette de fond (26, 28) articulée sur la paroi avant ou arrière (12, 14) et/ou la au moins une languette de couvercle (32, 34) articulée sur la paroi avant ou arrière (12, 14) étant respectivement formée de telle sorte que, dans une position de fermeture, elle est en appui, au moins dans certaines zones, sur au moins une des parois latérales (22, 22', 22", 24, 24', 24") reliant les paroi avant et arrière (12, 14) et fait saillie, au moins dans certaines zones, au-dessus d'au moins une paroi latérale (22, 22', 22", 24, 24', 24") sur laquelle elle est en appui, et en ce que, dans la position de fermeture, la au moins une languette de couvercle (32, 34) est formée de telle sorte qu'elle recouvre entièrement la zone formée par les parois latérales (22, 22', 22", 24, 24', 24") agencées côté extrémité d'une surface de base (38) de l'emballage (10) réalisé sous la forme d'un corps prismatique, et
la structure de fond (20) comprenant au moins une languette anti-poussière (36, 40, 42) articulée sur une extrémité côté fond d'au moins une paroi latérale côté extrémité (22, 22', 22", 24, 24", 24") et/ou la structure de couvercle (30) comprenant au moins une languette anti-poussière (36, 40, 42) articulée sur une extrémité côté couvercle d'au moins une paroi latérale côté extrémité (22, 22', 22", 24, 24', 24"),
la languette de fond et/ou de couvercle (26, 28, 32, 34) étant respectivement formée séparément de languettes anti-poussière latérales (40, 42) par l'intermédiaire de lignes de coupe (86, 88), les lignes de coupe (86, 88) étant formées en s'étendant à un angle de 45° ± 15° et/ou 135° ± 15° en partant d'une ligne de pliage (68, 72, 72', 78, 80, 80') respective des éléments de parois latérales (22', 22", 24', 24") correspondants.

2. Emballage selon la revendication 1,
dans lequel une largeur (a) de la au moins une languette de fond (26, 28) articulée sur la paroi avant ou arrière (12, 14) et/ou de la au moins une languette de couvercle (12, 14) articulée sur la paroi avant ou arrière (12, 14) est supérieure à une largeur (b) de la paroi avant ou arrière (12, 14) dans la zone de l'articulation respective de la languette de fond et/ou de couvercle (26, 28, 32, 34).

3. Emballage selon la revendication 1 ou 2,
dans lequel la languette de fond (26, 28) est formée de telle sorte que, dans la position de fermeture, elle recouvre entièrement ou au moins partiellement la zone formée par les parois latérales (22, 22', 22", 24, 24', 24") agencées côté extrémité d'une surface de base (38) de l'emballage (10) réalisé sous la forme d'un corps prismatique.

4. Emballage selon la revendication 1 ou 2,
dans lequel deux languettes de fond et/ou de couvercle (26, 28, 32, 34) sont respectivement formées de telle sorte que, dans la position de fermeture, elles recouvrent entièrement la zone formée par les parois latérales (22, 22', 22", 24, 24', 24") agencées côté extrémité d'une surface de base (38) de l'emballage (10) réalisé sous la forme d'un corps prismatique.

5. Emballage selon l'une des revendications précédentes,
dans lequel la languette de fond et/ou de couvercle (26, 28, 32, 34) comprend respectivement au moins deux zones partielles (26', 26" ; 28', 28" ; 32', 32" ; 34', 34"), une première zone partielle (26", 28", 32', 34") articulée sur la paroi avant ou arrière (12, 14) étant formée en s'élargissant en direction d'une seconde zone partielle (26', 28', 32', 34') adjacente.

6. Emballage selon l'une des revendications précédentes,
dans lequel au moins une languette déchirable (44) est formée dans une zone située sous de la structure de couvercle (30).

7. Emballage selon la revendication 1,
dans lequel la languette de fond et/ou de couvercle (26, 28, 32, 34) vient au moins partiellement en appui au moins partiel sur au moins une des languettes anti-poussière (36, 40, 42) dans une position de fermeture.

8. Emballage selon l'une des revendications précédentes,
dans lequel une surface de base (38) de l'emballage (10) réalisé sous la forme d'un corps prismatique est formée de manière polygonale, en particulier de manière tétra-, penta-, hexa-, hepta-, octo-, déca- ou dodécagonale.

9. Découpe pour la fabrication d'un emballage (10) en carton, en papier ou en matière plastique, comprenant des éléments de parois avant, arrière et latéraux (12, 14, 22, 22', 22", 24, 24', 24") reliée par des lignes de pliage (50, 52, 54, 56, 60, 62, 64, 82) pour former l'emballage (10) sous la forme d'un corps moulé prismatique dans un état plié de la découpe (48), la découpe (48) comprenant au moins une languette de couvercle et/ou de fond (32, 34 ; 26, 28) articulée sur l'élément de paroi avant (12, 14) ou la découpe (48) comprenant au moins une languette de couvercle et/ou de fond (32, 34 ; 26, 28) articulée sur l'élément de paroi arrière (12, 14),
la au moins une languette de fond (26, 28) articulée sur l'élément de paroi avant ou arrière (12, 14) et/ou la au moins une languette de couvercle (32, 34) articulée sur l'élément de paroi avant ou arrière (12, 14) étant respectivement formée de telle sorte que, dans une position de fermeture de l'emballage (10), elle est en appui, au moins dans certaines zones, sur au moins un des éléments de parois latérales (22, 22', 22", 24, 24', 24") reliant les éléments de parois avant et arrière (12, 14) et fait saillie, au moins dans certaines zones, au-delà d'au moins un élément de paroi latérale (22, 22', 22", 24, 24', 24") sur lequel elle repose, et en ce que la au moins une languette de couvercle (32, 34) est formée de telle sorte que, dans la position de fermeture, elle recouvre entièrement la zone formée par les éléments de parois latérales (22, 22', 22", 24, 24', 24") d'une surface de base (38) de l'emballage (10) réalisé sous la forme d'un corps prismatique,
**caractérisé en ce que**
la languette de fond et/ou de couvercle (26, 28, 32, 34) est respectivement formée séparément des languettes anti-poussière latérales (40, 42) par l'intermédiaire de lignes de coupe (86, 88), les lignes de coupe (86, 88) étant formées en s'étendant à un angle de 45° ± 15° et/ou 135° ± 15° en partant d'une ligne de pliage (68, 72, 72', 78, 80, 80') respective des éléments de parois latérales (22', 22", 24', 24") correspondants.

10. Découpe selon la revendication 9,
dans laquelle une largeur (a) de la au moins une languette de fond (26, 28) articulée sur l'élément de paroi avant ou arrière (12, 14) et/ou de la au moins une languette de couvercle (12, 14) articulée sur l'élément de paroi avant ou arrière (12, 14) est supérieure à une largeur (b) des éléments de parois avant ou arrière (12, 14) dans la zone de l'articulation respective de la languette de fond et/ou de couvercle (26, 28, 32, 34).

11. Découpe selon la revendication 9 ou 10,
dans laquelle la languette de fond et/ou de couvercle (26, 28, 32, 34) comprend respectivement au moins deux zones partielles (26', 26" ; 28', 28" ; 32', 32" ; 34', 34"), une première zone partielle (26", 28", 32", 34") articulée sur l'élément de paroi avant ou arrière (12, 14) étant formée en s'élargissant en direction d'une seconde zone partielle (26', 28', 32', 34') adjacente.

12. Découpe selon l'une des revendications 9 à 11,
dans laquelle au moins une languette anti-poussière (36, 40, 42) articulée sur une extrémité côté fond et/ou côté couvercle d'au moins une paroi latérale côté extrémité (22, 22', 22", 24, 24', 24") est formée.

13. Découpe selon l'une des revendications 9 à 12,
dans laquelle la découpe (48) comprend une languette déchirable (44) avec une languette de préhension (96).
